# FASCICULE DE BREVET EUROPEEN

(11) **EP 0 350 420 B1**
(45) Date de publication et mention de la délivrance du brevet: **12.01.1994**
(21) Numéro de dépôt: 89470013.7
(22) Date de dépôt: 30.06.1989
(51) Int. Cl.: E01F 8/00

(54) **Ecran acoustique absorbant**
Schallabsorbtionsschirm
Sound-absorbing screen

(30) Priorité: 07.07.1988 FR 8809433
(43) Date de publication de la demande: 10.01.1990
(73) Titulaire: SOCIETE DITE: SOGEA, F-92851 Rueil-Malmaison Cédex (FR)
(72) Inventeur: Aiello, Robert, 78270 Bonnières sur Seine (FR)
(74) Mandataire: Puit, Thierry

(56) Documents cités:
- AT-B- 363 507
- DE-A- 3 338 303
- DE-B- 2 951 027
- DE-U- 7 513 194
- DE-U- 8 231 009
- DE-U- 8 316 339

## Description

La présente invention est relative à un écran acoustique absorbant. Plus particulièrement, elle concerne un panneau composite bi-couche pour l'absorption des sons.

La protection anti-bruit est apparue comme une nécessité pour isoler des habitations contre le bruit de plus en plus important provenant d'axes routiers ou ferroviaires, sur lesquels le trafic s'est considérablement accru durant les dernières années.

Différents types de protection acoustique peuvent être réalisés notamment, lorsqu'il faut agir sur la source sonore, par la construction d'écrans, de semi-couverture ou de couverture de l'axe à l'origine de la nuisance. Toutefois, les solutions de semi-couverture et a fortiori de couverture complète restent exceptionnelles à cause de leur coût très élevé. Les écrans acoustiques de type connu voir DE-A-29 51 027 sont généralement constitués de panneaux préfabriqués en béton, avec parement architectonique, ou en maçonnerie, solidaires d'une semelle en béton. Il s'agit donc d'une construction lourde, encore plus difficile à réaliser lorsque les travaux visent à équiper un axe existant, sur lequel il faut éviter d'apporter des restrictions à la circulation par la présence d'engins de chantier ou même par un simple rétrécissement de la chaussée.

D'autres écrans acoustiques habituellement utilisés se présentent sous forme d'écrans métalliques perforés avec incorporation de laine de verre, ou de parements en terre cuite, en mousse d'argile ou agglomérés de bois. Ils présentent alors les inconvénients d'une esthétique discutable, d'une mauvaise adaptation à la réhabilitation, c'est-à-dire au traitement d'ouvrages existants, et d'une sensibilité à la corrosion. De plus, beaucoup de ces écrans réfléchissent les sons soit vers les véhicules, ce qui en rend la conduite plus fatigante, soit vers les étages supérieurs des immeubles riverains qui, normalement, devraient être moins exposés au bruit grâce à leur éloignement.

La présente invention remédie à ces inconvénients. Elle a pour objet un écran acoustique absorbant, du type constitué par un panneau composite présentant une couche support et une couche poreuse sous forme d'agrégats siliceux liés par une résine, la couche poreuse étant un revêtement en mortier de résine transparent aux sons présentant une proportion de vides comprise entre 30 et 50 %, la résine rendant solidaires les agrégats avec la couche support qui est une feuille plane de fibres de verre comprimées et liées par une résine, afin d'amortir les sons ayant traversé la couche poreuse.

Le panneau suivant l'invention est léger, solide et résistant aux intempéries, tout en présentant une bonne absorption acoustique, et il offre des possibilités de compositions esthétiques variées.

D'autres caractéristiques et avantages apparaîtront au cours de la description qui va suivre, donnée uniquement à titre d'exemple non limitatif et en regard de la figure annexée qui représente une coupe transversale d'un panneau suivant l'invention.

Conformément à l'invention, le panneau composite est constitué d'un matériau absorbant 1 et d'un revêtement esthétique en mortier de résine 2. Plus particulièrement, le matériau absorbant se présente sous la forme d'une feuille plane constituée de fibres de verre 3 comprimées et liées par une résine 4. De préférence, ce matériau correspond à celui commercialisé par la Société ISOVER SAINT-GOBAIN sous la marque déposée "STRATIGLASS".

Le mortier de résine est composé d'agrégats 5 liés par une résine 6, mais de manière à laisser subsister entre eux une proportion importante de vides 7. A cet effet, la granulométrie des agrégats est choisie avantageusement dans la plage 4-6 mm. Les agrégats sont de préférence de nature siliceuse, teintés soit dans la masse, soit en surface. La résine, choisie par exemple de nature époxydique, est incolore. La proportion de vides dans le mortier dit "creux" est comprise entre 30 % et 50 %, par exemple 40 %. Ce mortier est avantageusement celui commercialisé sous la marque déposée "CHROMOROC" et il a fait l'objet de la demande de brevet FR 87-14 618 (EP-A-03 13 065). La résine qui lie les agrégats entre eux sert également à les rendre solidaires du support en fibres de verre.

Suivant un exemple de réalisation particulière, un panneau suivant l'invention présente une épaisseur de 20 mm environ dont 12 mm pour la couche de fibres de verre comprimées et 8 mm pour le mortier creux à 40 % de vide, ce pourcentage s'exprimant en rapport des interstices du mortier à la surface totale du revêtement. Dans ces conditions, le poids d'un panneau de 1 m2 est de 17 kg, ce qui est particulièrement léger.

Le panneau suivant l'invention est monté en bordure des axes à circulation intense, verticalement ou légèrement incliné selon la manière connue, la couche constituée par le revêtement minéral de mortier creux étant dirigée vers la source sonore. Ce panneau peut être disposé selon les modes habituels de construction :
- par montage sur un mur existant suivant la technique du bardage ventilé, la lame d'air étant interposée entre le mur et la feuille de fibres de verre comprimées ;
- par intégration à une paroi lourde formant support sur lequel est appliquée directement la feuille de fibres de verre ;
- par association avec des bacs semi-épais ou minces facilement modulables.

On obtient ainsi un panneau facile à manipuler, mais solide. De plus, le revêtement minéral constitué par le mortier creux présente une bonne tenue aux intempéries et à la corrosion, ainsi qu'une bonne absorption acoustique puisque sa proportion de vides autorise le passage des sons qui sont ensuite amortis par la fibre de verre comprimée. Comme les granulats peuvent être teintés dans la masse ou en surface, toute liberté est laissée au concepteur pour varier les teintes et apporter ainsi l'aspect décoratif et esthétique recherché. Enfin, le revêtement qui est anti-graffiti s'intègre aisément avec d'autres matériaux pour former des produits performants, utilisables en réhabilitation d'écrans existants ou en nouvelle implantation.

## Revendications

1. Ecran acoustique absorbant, du type constitué par un panneau composite présentant une couche support (1) et une couche poreuse (2) sous forme d'agrégats siliceux (5) liés par une résine (6), caractérisé en ce que la couche poreuse (2) est un revêtement en mortier de résine transparent aux sons présentant une proportion de vides (7) comprise entre 30 et 50 %, la résine rendant solidaires les agrégats avec la couche support (1) qui est une feuille plane de fibres de verre (3) comprimées et liées par une résine (4), afin d'amortir les sons ayant traversé la couche poreuse.

2. Ecran acoustique absorbant selon la revendication 1, caractérisé en ce que les agrégats (5) sont teintés dans la masse.

3. Ecran acoustique absorbant selon la revendication 1, caractérisé en ce que les agrégats (5) sont teintés en surface.

## Claims

1. Absorbent acoustical screen of the type consisting of a composite panel with one support layer (1) and one porous layer (2) forming siliceous aggregates (5) bonded by a resin (6), wherein the porous layer (2) is a coating of sound-transparent resin mortar containing a proportion of voids (7) of between 30 % and 50 %, in which the resin integrates the aggregate with the support layer (1), which is a flat sheet of compressed fiberglass (3) bonded by a resin (4) to damp the sound passing through the porous layer.

2. Absorbent acoustical screen according to claim 1, wherein the aggregates (5) are tinted throughout.

3. Absorbent acoustical screen according to claim 1, wherein the aggregates (5) are tinted on their surface.

## Patentansprüche

1. Schalldämpfende Abschirmung in der Art einer Verbundplatte, bestehend aus einer Trägerschicht (1) und einer porösen Schicht (2) in Form von kieselhaltigen Aggregaten (5), die durch ein Harz (6) gebunden sind; Abschirmung, die dadurch gekennzeichnet ist, daß die poröse Schicht (2) ein schalldurchlässiger Belag aus Harzmörtel mit einem Anteil von 30 bis 50 % Hohlräumen (7) ist, wobei das Harz die Aggregate fest mit der Trägerschicht (1) verbindet. Diese ist eine flache Platte aus Glasfasern (3), die durch ein Harz (4) zusammengepreßt und gebunden sind, um den durch die poröse Schicht gedrungenen Schall zu dämpfen.

2. Schalldämpfende Abschirmung gemäß des Anspruches 1, die dadurch gekennzeichnet ist, daß die Aggregate (5) in ihrer Gesamtheit gefärbt sind.

3. Schalldämpfende Abschirmung gemäß des Anspruches 1, die dadurch gekennzeichnet ist, daß die Aggregate oberflächengefärbt sind.
